# FASCICULE DE BREVET EUROPEEN

(11) **EP 2 946 757 B1**
(45) Date de publication et mention de la délivrance du brevet: **05.04.2017**
(21) Numéro de dépôt: 15156340.0
(22) Date de dépôt: 24.02.2015
(51) Int. Cl.: A61G 1/02, A61G 7/005, A61G 7/012, A61G 7/015

(54) **Lit médicalisé ayant une position surélevée permettant les mouvements transversaux côté tête**
Krankenbett mit einer angehobenen Position, die Querbewegungen an der Kopfseite erlaubt
Hospital bed having a raised position allowing transverse movements at the head side

(30) Priorité: 20.05.2014 FR 1454521
(43) Date de publication de la demande: 25.11.2015
(73) Titulaire: Medicatlantic, 85670 St Paul Mont Penit (FR)
(72) Inventeur: Le Roux, David, 85670 St Paul Mont-Penit (FR); James, Olivier, 85670 St Paul Mont-Penit (FR)
(74) Mandataire: Demulsant, Xavier

(56) Documents cités:
- FR-A1- 2 769 832
- US-A1- 2007 083 993
- US-A1- 2009 094 747

## Description

L'invention a trait au domaine des lits médicalisés, destinés notamment au milieu hospitalier ou clinique, aux maisons médicalisées (typiquement les maisons de retraite), ou encore aux logements de patients recevant des soins à domicile.

Un lit médicalisé a notamment la particularité d'être équipé d'un cadre (portant le sommier et définissant un côté tête et un côté pied, généralement dissymétriques) réglable en hauteur, afin de faciliter les transferts du patient par le personnel médical et, lorsque le patient bénéficie d'une certaine autonomie, les opérations du coucher et du lever.

A cet effet, le lit intègre un dispositif de réglage du cadre en hauteur, comprenant un (ou plusieurs) mécanisme(s) couplé(s) à une (ou plusieurs) motorisation(s) qui peut (peuvent) être pilotée(s) via une télécommande par le patient ou par le personnel médical.

On connaît divers types de mécanismes. Citons par exemple les mécanismes à croisillon, cf. par ex. la demande de brevet français FR 2 990 620 ou son équivalent européen EP 2 666 449 (Médicatlantic), ou encore les mécanismes à compas, cf. par ex. le brevet américain US 7 013 510 (Raye's) ou la demande de brevet français FR 2 769 832 (Sunrise Medical).

Quel que soit le type de mécanisme employé, il doit généralement permettre, outre le simple réglage en hauteur, d'offrir des fonctions d'inclinaison, respectivement proclive (dans laquelle le cadre est incliné de manière que le côté tête soit plus élevé que le côté pied, afin de permettre l'écoulement des fluides pathologiques) et déclive (dans laquelle le cadre est incliné de manière que le côté pied soit plus élevé que le côté tête, cette fonction étant requise en cas d'urgence lorsque le pronostic vital est engagé et nécessite d'irriguer le cerveau dans l'instant).

Afin de permettre ces fonctions, les mécanismes à croisillon sont généralement doublés de mécanismes supplémentaires situés en tête et, respectivement, au pied de lit, et pouvant être commandés par le personnel médical en cas de besoin.

Les mécanismes à compas sont structurellement plus simples (et donc plus légers) que les lits à croisillon, car ils comprennent un compas de tête et un compas de pied qui peuvent être pilotés en synchronisme pour le réglage simple en hauteur, ou de manière séparée pour les fonctions proclive ou déclive.

La demande de brevet français FR 2 769 832 précité propose ainsi un lit médicalisé comprenant :
- un sommier muni de longerons et de traverses et ayant un côté tête et un côté pied opposés ;
- un dispositif de réglage en hauteur du sommier par rapport au sol, ce dispositif comprenant un compas de tête monté sur le sommier du côté tête, et un compas de pied monté sur le sommier du côté pied, chaque compas comprenant une branche et une biellette articulées mutuellement et par rapport au sommier, chaque compas ayant une position repliée dans laquelle la branche jouxte le sommier, et une position déployée dans laquelle la branche est écartée du sommier ;
- un train avant comprenant une traverse fixée à la branche du compas de tête, cette traverse portant à chacune de ses deux extrémités une paire de roulettes orientables ;
- un train arrière comprenant une traverse fixée à la branche du compas de pied, cette traverse portant à chacune de ses deux extrémités une paire de roulettes orientables.

Le brevet américain US 7 013 510 précité propose ainsi un lit médicalisé comprenant :
- un cadre muni de longerons et de traverses et ayant un côté tête et un côté pied opposés ;
- un dispositif de réglage en hauteur du cadre par rapport au sol, ce dispositif comprenant un compas de tête monté sur le cadre du côté tête, et un compas de pied monté sur le cadre du côté pied, chaque compas comprenant une jambe et une bielle (en l'espèce sous forme d'un vérin) articulées mutuellement et par rapport au cadre, chaque compas ayant une position repliée dans laquelle la jambe jouxte le cadre, et une position déployée dans laquelle la jambe est écartée du cadre ;
- un train avant comprenant un galet monté en rotation par rapport à la jambe du compas de tête, à une extrémité inférieure de celui-ci, autour d'un axe transversal ;
- un train arrière comprenant un chariot de pied articulé par rapport à la jambe du compas de pied à une extrémité inférieure de celle-ci, et une roue arrière folle montée en libre rotation sur le chariot de pied.

Ce lit possède une position basse, dans laquelle les compas sont repliés, et une position élevée (destinée aux soins), dans laquelle les compas sont déployés et chaque galet en contact avec le sol.

Les roues folles du train arrière permettent, côté pied, des mouvements tant longitudinaux (dans la direction définie par les longerons) que transversaux (dans la direction définie par les traverses). Les galets du train avant ne permettent en revanche, côté tête, que les mouvements longitudinaux (nécessaires aux réglages en hauteur du lit, ainsi qu'à la mise en positions proclive et déclive). Cette limitation des mouvements côté tête présente l'avantage d'éviter les dérobades transversales du lit lors du coucher ou du lever du patient tout en permettant les petits mouvements longitudinaux de réglage de la proximité du lit avec un mur attenant, mais elle présente cependant l'inconvénient de rendre délicates les grandes manoeuvres du lit (par exemple lors d'un transfert du lit, avec ou sans patient).

Un premier objectif est par conséquent de proposer un lit médicalisé du type à compas, permettant, dans certaines conditions, de permettre ou d'interdire les mouvements transversaux du lit côté tête.

Un deuxième objectif est de permettre ou d'interdire les mouvements transversaux du lit côté tête, en fonction de la position du cadre.

Un troisième objectif est de libérer les mouvements transversaux de manière automatique, en fonction de la position du cadre.

A cet effet, il est proposé un lit médicalisé comprenant :
- un cadre muni de longerons et de traverses et ayant un côté tête et un côté pied opposés ;
- un dispositif de réglage en hauteur du cadre par rapport au sol, ce dispositif comprenant un compas de tête monté sur le cadre du côté tête, et un compas de pied monté sur le cadre du côté pied, chaque compas comprenant une jambe et une bielle articulées mutuellement et par rapport au cadre, chaque compas ayant une position repliée dans laquelle la jambe jouxte le cadre, et une position déployée dans laquelle la jambe est écartée du cadre ;
- un train avant comprenant au moins un galet monté en rotation par rapport à la jambe du compas de tête, à une extrémité inférieure de celui-ci, uniquement autour d'un axe transversal ;
- un train arrière comprenant un chariot de pied articulé par rapport à la jambe du compas de pied à une extrémité inférieure de celle-ci, et au moins une roue arrière folle montée en libre rotation sur le chariot de pied ;
ce lit ayant une position basse dans laquelle les compas sont repliés et une position élevée dans laquelle les compas sont déployés et chaque galet en contact avec le sol, lit dans lequel :
- le train avant comprend un chariot de tête articulé par rapport à la jambe du compas de tête autour d'un pivot transversal et sur lequel est monté le galet, et au moins une roue avant folle montée en rotation sur le chariot de tête autour d'un axe de roulage et d'un axe de lacet, le chariot de tête portant une butée agencée pour interagir avec la jambe du compas de tête ;
- le lit possède une position surélevée dans laquelle les compas sont déployés jusqu'en fin de course, et dans laquelle la jambe du compas de tête place, par interaction avec la butée, le chariot de tête dans une position basculée dans laquelle le galet est écarté du sol et dans laquelle l'axe de lacet de la roue avant est sensiblement perpendiculaire au sol.

Ainsi, grâce à la butée actionnée par la jambe du compas de tête, le galet est automatiquement écarté du sol dans la position surélevée, de sorte que les mouvements transversaux sont permis côté tête dans cette position, autorisant ainsi les grandes manoeuvres du lit, cependant que seuls les mouvements longitudinaux sont permis en position basse et en position élevée (et éventuellement proclive et déclive), au bénéfice de la sécurité du patient et de la préservation du mobilier jouxtant la tête de lit.

Diverses caractéristiques supplémentaires peuvent être prévues, seules ou en combinaison :
- la butée s'étend en regard de la jambe du compas de tête et, en position surélevée du lit, la butée est appliquée contre la jambe du compas de tête ;
- la butée est formée par une languette en saillie ;
- le chariot de tête comprend une patte qui s'étend transversalement et sur laquelle est montée la roue avant ;
- la languette s'étend en saillie à partir d'un bord transversal avant de la patte ;
- la languette présente une section distale recourbée ;
- le train avant comprend une paire de chariots de tête ;
- le train avant comprend un essieu reliant les chariots de tête ;
- chaque galet est monté en rotation dans une chape ayant un flasque externe formé par une paroi latérale du chariot de tête, et un flasque interne solidaire de l'essieu ;
- le galet et la roue avant s'étendent de part et d'autre du pivot du chariot de tête.

D'autres objets et avantages de l'invention apparaîtront à la lumière de la description d'un mode de réalisation, faite ci-après en référence aux dessins annexés dans lesquels :
- la figure 1 est une vue en perspective de dessus d'un lit médicalisé équipé d'un dispositif de réglage à compas de la hauteur et de la position du cadre et équipé d'un train avant et d'un train arrière roulants ;
- la figure 2 est une vue de détail en perspective illustrant, à échelle agrandie et selon un autre angle de vue, le train avant ;
- la figure 3 est une vue de côté illustrant le lit en position basse ;
- la figure 4 est une vue de côté illustrant le lit en position élevée avec, en médaillon, un détail à échelle agrandie centré sur le train avant ;
- la figure 5 est une vue de côté illustrant le lit en position proclive ;
- la figure 6 est une vue de côté illustrant le lit en position déclive ;
- la figure 7 est une vue de côté illustrant le lit en position surélevée, avec, en médaillon, un détail à échelle agrandie centré sur le train avant.

Sur la figure 1 est représenté un lit **1** médicalisé, reposant sur un sol **2** et destiné à être utilisé de manière stationnaire, quoique temporairement mobile, en milieu hospitalier ou clinique, en maison médicalisée, ou encore au logement d'un patient recevant des soins à domicile.

Le lit **1** comprend un cadre **3** muni de longerons **4** et de traverses **5** reliant les longerons **4** à une extrémité avant (définissant un côté tête **6** du cadre **3** et plus généralement du lit **1**) et à une extrémité arrière (définissant un côté pied **7** du cadre **3** et plus généralement du lit **1**) de ceux-ci.

Comme on le voit sur la figure 1, le lit **1** comprend en outre un sommier **8** monté sur le cadre **3**. Dans l'exemple illustré, le sommier **8** comprend, pour le confort du patient, un relève-buste **9** qui s'étend côté tête **6** en étant articulé sur le cadre **3**, ainsi qu'un relève-jambe **10** qui s'étend côté pied **7** en étant également articulé sur le cadre **3**, formé d'une paire de panneaux mutuellement articulés. Le relève-buste **9** et le relève-jambe **10** sont couplés à des vérins de commande qui en déterminent les positions, via une télécommande à disposition du patient.

Le lit **1** comprend par ailleurs un dispositif **11** de réglage en hauteur du cadre **3** par rapport au sol **2**.

Le dispositif **11** de réglage comprend un compas **12** de tête monté sur le cadre **2** du côté tête **6**, et un compas **13** de pied monté sur le cadre **3** du côté pied **7**. En pratique, deux compas **12** de tête identiques sont prévus côté tête **6**, de part et d'autre du cadre **3**. De même, deux compas **13** de pied identiques sont prévus côté pied **7**, de part et d'autre du cadre **3**. Les deux compas **12** de tête, de même que les deux compas **13** de pied, sont solidarisés au moyen de barres **14** transversales les reliant.

Chaque compas **12**, **13**, en forme de Y, comprend une jambe **15** et une bielle **16** articulées mutuellement et par rapport au cadre **3**.

Plus précisément, dans l'exemple illustré, la jambe **15** présente une extrémité **17** supérieure par laquelle elle est articulée au cadre **3** par une liaison pivot glissant.

Cette liaison pivot glissant comprend par exemple un axe **18** roulant monté à l'extrémité **17** supérieure de la jambe **15**, qui coopère avec une glissière **19** solidaire d'une une paroi latérale d'un longeron **4**, cette glissière **19** ayant une extrémité **20** interne et une extrémité **21** externe opposées.

La bielle **16** présente une extrémité **22** supérieure par laquelle la bielle **16** est articulée au cadre **3** par une liaison **23** pivot, et une extrémité **24** inférieure par laquelle la bielle **16** est articulée à la jambe **15** par une autre liaison **25** pivot.

Chaque compas **12**, **13** possède ainsi une position repliée dans laquelle, l'axe **18** roulant étant à proximité de l'extrémité **20** interne de la glissière **19**, la jambe **15** jouxte le cadre **3**, et une position déployée dans laquelle, l'axe **18** roulant étant situé du côté de l'extrémité **21** externe de la glissière **19**, la jambe **15** est écartée (angulairement) du cadre **3**.

Chaque dispositif **11** de réglage comprend également un vérin **26** ayant un corps **27** monté articulé sur une traverse **5**, et une tige **28** montée coulissante par rapport au corps **27** et montée articulée sur la barre **14** transversale. Les vérins **26** peuvent être commandés en synchronisme ou, le cas échéant, séparément, comme nous le verrons ci-après.

Le lit **1** comprend encore un train **29** arrière roulant. Ce train **29** arrière comprend un chariot **30** de pied articulé par rapport à la jambe **15** du compas **13** de pied, à une extrémité **31** inférieure de celle-ci, autour d'un pivot **32** transversal, et au moins une roue **33** arrière folle montée en libre rotation sur le chariot **30** de pied, de sorte à permettre, côté pied **7**, les mouvements tant longitudinaux (matérialisés sur la figure 1 par la flèche L) que transversaux (matérialisés sur la figure 1 par la flèche T).

Dans l'exemple illustré, le train **29** arrière comprend deux chariots **30** de pied articulés sur la jambe **15** de chaque compas **13** de pied ; on voit également que, dans cet exemple, chaque chariot **30** de pied comprend deux roues **33** arrière folles, qui sont avantageusement situées de part et d'autre du pivot **32**. Selon un exemple de réalisation illustré sur les figures, le train **29** arrière comprend un essieu **34** avant qui relie les chariots **30** de pied, au bénéfice de la rigidité structurelle du train **29** arrière.

Un frein **35** peut équiper le train **29** arrière, ce frein **35** ayant une position désengagée dans laquelle les roues **33** arrière sont libres en rotation pour permettre, côté pied **7**, les mouvements tant longitudinaux que transversaux du lit **1**, et une position engagée dans laquelle le frein **35** bloque au moins l'une des roues **33** arrière de sorte à interdire, côté pied **7**, les mouvements tant longitudinaux que transversaux du lit **1**.

Le lit **1** comprend, en outre, un train **36** avant roulant. Ce train **36** avant comprend un chariot **37** de tête articulé par rapport à la jambe **15** du compas **12** de tête, à l'extrémité **31** inférieure de celle-ci, autour d'un pivot **38** transversal, et au moins un galet **39** monté en rotation par rapport au chariot **37** de tête (et donc par rapport à la jambe **15**) autour d'un axe **40** de roulage transversal. Tant que le galet **39** est en contact avec le sol **2** (nous verrons ci-après dans quelles conditions il peut en être écarté), il n'autorise, côté tête **6**, que les mouvements longitudinaux du lit **1**, qui sont nécessaires au réglage du lit **1** en hauteur (ainsi qu'à la mise en positions proclive et déclive) et s'oppose aux mouvements transversaux.

Outre le galet **39**, le train **36** avant comprend au moins une roue **41** avant folle montée en rotation sur le chariot **37** de tête, autour d'un axe **42** de roulage (qui s'étend parallèlement au sol **2**) et autour d'un axe **43** de lacet, qui dans certaines conditions (exposées ci-après) s'étend sensiblement perpendiculairement au sol **2**.

Dans l'exemple illustré, le train **36** avant comprend deux chariots **37** de tête articulés sur la jambe **15** de chaque compas **12** de tête ; on voit également que, dans cet exemple, chaque chariot **37** de tête comprend une unique roue **41** avant folle et un unique galet **39**, qui sont avantageusement situés de part et d'autre du pivot **38**. Selon un exemple de réalisation illustré sur les figures, le train **36** avant comprend un essieu **44** avant qui relie les chariots **37** de tête, au bénéfice de la rigidité structurelle du train **36** avant.

Selon un mode de réalisation illustré sur la figure 2, le chariot **37** de tête comprend une patte **45** qui s'étend transversalement et sur laquelle est montée la roue **41** avant. Le chariot **37** de tête comprend également une paroi **46** latérale, dans laquelle est ancré l'essieu **44** avant.

Ainsi qu'il est également représenté sur la figure 2, le galet **39** est monté en rotation dans une chape **47** ayant un flasque **48** externe (formé ici par la paroi **46** latérale du chariot **37** de tête), et un flasque **49** interne (solidaire ici de l'essieu **44** avant).

Le chariot **37** de tête porte en outre une butée **50** agencée pour interagir, dans certaines conditions décrites ci-après, avec la jambe **15** du compas **12** de tête.

Grâce à l'architecture qui vient d'être décrite, le lit **1** possède :
- une position basse, illustrée sur la figure 3, dans laquelle les compas **12**, **13** sont repliés et dans laquelle le cadre **3** est relativement proche du sol **2**,
- une position élevée (destinée aux soins prodigués au patient), illustrée sur la figure 4, dans laquelle les compas **12**, **13** sont déployés (les axes **18** roulants des jambes étant situés du côté des extrémités **21** externes des glissières **19** sans toutefois être en fin de course) et dans laquelle le cadre **3** est relativement plus éloigné du sol **2** qu'en position basse.

Quelle que soit la position du lit **1**, les roues **33** arrière sont toujours en contact avec le sol, grâce au montage articulé du chariot **30** de pied sur la jambe **15** du compas **13** de pied.

Dans la position basse du lit **1**, les roues **41** avant sont en contact avec le sol ; il en va de même des galets **39** ; la butée **50** n'est pas en interaction avec la jambe **15** du compas **12** avant.

Le diamètre des galets **39** et des roues **41** avant ainsi que le positionnement de leurs axes **40**, **42** de roulage sont choisis de préférence pour qu'en position basse comme en position élevée, l'axe **43** de lacet soit incliné par rapport à la perpendiculaire au sol **2**, de sorte que la roue **41** avant, dans l'impossibilité de pivoter autour de son axe **43** de lacet, soit astreinte comme le galet **39** à un mouvement de roulement dans la direction longitudinale. De la sorte, le train **36** avant est contraint à se déplacer selon la direction longitudinale.

Ces positions sont adoptées par le lit **1** sous la commande synchronisée des deux vérins **26**, dont les tiges **28** coulissent de concert dans les corps **27** de sorte à maintenir constante (et horizontale) l'assiette du cadre **3**.

Il est envisageable de commander séparément ou en opposition les vérins **36**, de sorte à permettre au lit **1** d'adopter une position proclive (figure 5) dans laquelle le côté tête **6** est plus haut que le côté pied **7**, ou inversement une position déclive (figure 6) dans laquelle le côté tête **6** est, au contraire, plus bas que le côté pied **7**. Tant dans la position proclive que dans la position déclive, les roues **33** arrière, les roues **41** avant et les galets **39** sont tous en contact avec le sol **2** ; la butée **50** n'interagit pas avec la jambe **15** du compas **12** avant.

Le lit **1** possède en outre une position surélevée (figure 7) dans laquelle les compas **12**, **13** sont déployés jusqu'en fin de course (les axes **18** roulants des jambes **15** étant au plus proche des extrémités **21** externes des glissières **19**), et dans laquelle la jambe **15** du compas **12** de tête place, par interaction avec la butée **50**, le chariot **37** de tête dans une position basculée (autour de l'axe **42** de roulage de la roue **41** avant) dans laquelle :
- le galet **39** est écarté du sol **2**, et
- l'axe **43** de lacet de la roue **41** avant est sensiblement perpendiculaire au sol **2**.

Il en résulte que la roue **41** avant peut librement pivoter autour de son axe **43** de lacet. Le galet **39** étant par ailleurs surélevé par rapport au sol **2**, le train **36** avant autorise ainsi les mouvements tant longitudinaux que transversaux du lit **1** côté tête **6**, au bénéfice de la mobilité de celui-ci lors des grandes manoeuvres.

La butée **50** peut être agencée pour interagir directement avec la jambe **15** du compas **12** de tête. A cet effet, la butée **50** s'étend par exemple en regard d'une face **51** arrière de la jambe **15** et, en position surélevée du lit **1**, la butée **50** est appliquée contre cette face **51** arrière.

Selon un mode préféré de réalisation illustré sur les figures, et plus particulièrement visible sur la figure **2**, la butée **50** est formée par une languette en saillie, par exemple à partir d'un bord **52** transversal avant de la patte **45**. Cette configuration permet une réalisation simple et monobloc du chariot **37** de tête, notamment par découpe et pliage d'une tôle métallique (typiquement une tôle d'acier).

Afin de répartir la charge, la languette **50** présente par exemple une section **53** distale recourbée, qui vient s'appliquer contre la face **51** arrière de la jambe **15** en position surélevée du lit **1**. L'appui de la jambe **15** contre la butée **50** génère ainsi, autour du point (ou de la ligne) de contact de la roue **41** avant avec le sol, un couple qui fait basculer le chariot **37** de tête, comme indiqué par la flèche courbe dans le médaillon de détail de la figure 7.

## Revendications

1. Lit (**1**) médicalisé comprenant :
- un cadre (**3**) muni de longerons (**4**) et de traverses (**5**) et ayant un côté tête (**6**) et un côté pied (**7**) opposés ;
- un dispositif (**11**) de réglage en hauteur du cadre (**3**) par rapport au sol (**2**), ce dispositif (**11**) comprenant un compas (**12**) de tête monté sur le cadre (**3**) du côté tête (**6**), et un compas (**13**) de pied monté sur le cadre (**3**) du côté pied (**7**), chaque compas (**12**, **13**) comprenant une jambe (**15**) et une bielle (**16**) articulées mutuellement et par rapport au cadre (**3**), chaque compas (**12**, **13**) ayant une position repliée dans laquelle la jambe (**15**) jouxte le cadre (**3**), et une position déployée dans laquelle la jambe (**15**) est écartée du cadre (**3**) ;
- un train (**36**) avant comprenant au moins un galet (**39**) monté en rotation par rapport à la jambe (**15**) du compas (**12**) de tête, à une extrémité (**31**) inférieure de celui-ci, uniquement autour d'un axe (**40**) transversal ;
- un train (**29**) arrière comprenant un chariot (**30**) de pied articulé par rapport à la jambe (**15**) du compas (**13**) de pied à une extrémité (**31**) inférieure de celle-ci, et au moins une roue (**33**) arrière folle montée en libre rotation sur le chariot (**30**) de pied ;
ce lit (**1**) ayant une position basse dans laquelle les compas (**12**, **13**) sont repliés et une position élevée dans laquelle les compas (**12**, **13**) sont déployés et chaque galet (**39**) en contact avec le sol (**2**),
ce lit (**1**) étant **caractérisé en ce que** :
- le train (**36**) avant comprend un chariot (**37**) de tête articulé par rapport à la jambe (**15**) du compas (**12**) de tête autour d'un pivot (**38**) transversal et sur lequel est monté le galet (**39**), et au moins une roue (**41**) avant folle montée en rotation sur le chariot (**37**) de tête autour d'un axe (**42**) de roulage et d'un axe (**43**) de lacet, le chariot (**37**) de tête portant une butée (**50**) agencée pour interagir avec la jambe (**15**) du compas (**12**) de tête ;
- le lit (**1**) possède une position surélevée dans laquelle les compas (**12**, **13**) sont déployés jusqu'en fin de course, et dans laquelle la jambe (**15**) du compas (**12**) de tête place, par interaction avec la butée (**50**), le chariot (**37**) de tête dans une position basculée dans laquelle le galet (**39**) est écarté du sol (**2**) et dans laquelle l'axe (**43**) de lacet de la roue (**41**) avant est sensiblement perpendiculaire au sol (**2**).

2. Lit (**1**) selon la revendication 1, **caractérisé en ce que** la butée (**50**) s'étend en regard de la jambe (**15**) du compas (**12**) de tête, et **en ce que**, en position surélevée du lit (**1**), la butée (**50**) est appliquée contre la jambe (**15**) du compas (**12**) de tête.

3. Lit (**1**) selon la revendication 1 ou la revendication 2, **caractérisé en ce que** la butée (**50**) est formée par une languette en saillie.

4. Lit (**1**) selon la revendication 3, **caractérisé en ce que** la languette (**50**) présente une section (**53**) distale recourbée.

5. Lit (**1**) selon l'une des revendications 1 à 4, **caractérisé en ce que** le chariot (**37**) de tête comprend une patte (**45**) qui s'étend transversalement et sur laquelle est montée la roue (**41**) avant.

6. Lit (**1**) selon la revendication 3 ou 4 prise en combinaison avec la revendication 5, **caractérisé en ce que** la languette (**50**) s'étend en saillie à partir d'un bord (**52**) transversal avant de la patte (**45**).

7. Lit (**1**) selon l'une des revendications précédentes, **caractérisé en ce que** le train (**36**) avant comprend une paire de chariots (**37**) de tête.

8. Lit (**1**) selon la revendication 7, **caractérisé en ce que** le train (**36**) avant comprend un essieu (**44**) reliant les chariots (**37**) de tête.

9. Lit (**1**) selon la revendication 8, **caractérisé en ce que** chaque galet (**39**) est monté en rotation dans une chape (**47**) ayant un flasque (**48**) externe formé par une paroi (**46**) latérale du chariot (**37**) de tête, et un flasque (**49**) interne solidaire de l'essieu (**44**).

10. Lit (**1**) selon l'une des revendications précédentes, **caractérisé en ce que** le galet (**39**) et la roue (**41**) avant s'étendent de part et d'autre du pivot (**38**) du chariot (**37**) de tête.

## Patentansprüche

1. Krankenbett (1), umfassend:
- ein Gestell (3), das mit Längs- (4) und Querträgern (5) versehen ist und eine Kopfseite (6) und eine gegenüberliegende Fußseite (7) hat,
- eine Vorrichtung (11) zur Höhenregulierung des Gestells (3) bezüglich des Bodens (2), wobei diese Vorrichtung (11) eine Kopfschere (12), die an der Kopfseite (6) am Gestell (3) montiert ist, und eine Fußschere (13), die an der Fußseite (7) am Gestell (3) montiert ist, umfasst, wobei jede Schere (12, 13) einen Schenkel (15) und eine Stange (16) umfasst, die bezüglich einander und bezüglich des Gestells (3) angelenkt sind, wobei jede Schere (12, 13) eine eingeklappte Position, in der der Schenkel (15) an das Gestell (3) angrenzt, und eine ausgefahrene Position hat, in der der Schenkel (15) vom Gestell (3) beabstandet ist,
- ein vorderes Fahrwerk (36), das mindestens eine Rolle (39) umfasst, die bezüglich des Schenkels (15) der Kopfschere (12) nur um eine Querachse (40) drehend an deren unterem Ende (31) montiert ist,
- ein hinteres Fahrwerk (29), das einen Fußschlitten (30), der bezüglich des Schenkels (15) der Fußschere (13) an deren unterem Ende (31) angelenkt ist, und mindestens ein hinteres Losrad (33) umfasst, das frei drehend an dem Fußschlitten (30) montiert ist,
wobei dieses Bett (1) eine tiefe Position, in der die Scheren (12, 13) eingeklappt sind, und eine hohe Position hat, in der die Scheren (12, 13) ausgefahren sind und jede Rolle (39) in Kontakt mit dem Boden (2) ist,
**dadurch gekennzeichnet, dass**
- das vordere Fahrwerk (36) einen Kopfschlitten (37), der bezüglich des Schenkels (15) der Kopfschere (12) um einen Querdrehzapfen (38) angelenkt ist und an dem die Rolle (39) montiert ist, und mindestens ein vorderes Losrad (41) umfasst, das an dem Kopfschlitten (37) um eine Rollachse (42) und um eine Gierachse (43) drehend montiert ist, wobei der Kopfschlitten (37) einen Anschlag (50) trägt, der zum Zusammenwirken mit dem Schenkel (15) der Kopfschere (12) angeordnet ist,
- das Bett (1) eine erhöhte Position besitzt, in der die Scheren (12, 13) bis zum Hubende ausgefahren sind und in der der Schenkel (15) der Kopfschere (12) den Kopfschlitten (37) durch Zusammenwirken mit dem Anschlag (50) in eine gekippte Position platziert, in der die Rolle (39) vom Boden (2) beabstandet ist und in der die Gierachse (43) des vorderen Rads (41) im Wesentlichen senkrecht zum Boden (2) verläuft.

2. Bett (1) nach Anspruch 1, **dadurch gekennzeichnet, dass** sich der Anschlag (50) gegenüber dem Schenkel (15) der Kopfschere (12) erstreckt und dass der Anschlag (50) in der erhöhten Position des Betts (1) an dem Schenkel (15) der Kopfschere (12) anliegt.

3. Bett (1) nach Anspruch 1 oder Anspruch 2, **dadurch gekennzeichnet, dass** der Anschlag (50) durch eine vorragende Zunge gebildet ist.

4. Bett (1) nach Anspruch 3, **dadurch gekennzeichnet, dass** die Zunge (50) einen gebogenen distalen Abschnitt (53) aufweist.

5. Bett (1) nach einem der Ansprüche 1 bis 4, **dadurch gekennzeichnet, dass** der Kopfschlitten (37) einen Ansatz (45) umfasst, der sich quer erstreckt und an dem das vordere Rad (41) montiert ist.

6. Bett (1) nach Anspruch 3 oder 4 in Kombination mit Anspruch 5, **dadurch gekennzeichnet, dass** die Zunge (50) von einem vorderen Querrand (52) des Ansatzes (45) vorragt.

7. Bett (1) nach einem der vorhergehenden Ansprüche, **dadurch gekennzeichnet, dass** das vordere Fahrwerk (36) ein Paar Kopfschlitten (37) umfasst.

8. Bett (1) nach Anspruch 7, **dadurch gekennzeichnet, dass** das vordere Fahrwerk (36) eine Achse (44) umfasst, die die Kopfschlitten (37) verbindet.

9. Bett (1) nach Anspruch 8, **dadurch gekennzeichnet, dass** jede Rolle (39) drehend in einer Gabel (47) montiert ist, die einen äußeren Flansch (48), der durch eine Seitenwand (46) des Kopfschlittens (37) gebildet ist, und einen inneren Flansch (49) hat, der fest mit der Achse (44) verbunden ist.

10. Bett (1) nach einem der vorhergehenden Ansprüche, **dadurch gekennzeichnet, dass** sich die Rolle (39) und das vordere Rad (41) beiderseits des Drehzapfens (38) des Kopfschlittens (37) erstrecken.

## Claims

1. Hospital bed (1) comprising:
- a frame (3) provided with side members (4) and cross members (5) and having a head end (6) and a foot end (7) opposite each other;
- a device (11) for adjusting the height of the frame (3) relative to the ground (2), this device (11) comprising a head linkage (12), mounted on the frame (3) at the head end (6), and a foot linkage (13), mounted on the frame (3) at the foot end (7), each linkage (12, 13) comprising a leg (15) and a connecting rod (16) which are articulated with respect to each other and with respect to the frame (3), each linkage (12, 13) having a folded position, in which the leg (15) juxtaposes the frame (3), and a deployed position, in which the leg (15) is spaced apart from the frame (3);
- a front chassis (36) comprising at least one roller (39) which is mounted rotatably with respect to the leg (15) of the head linkage (12), at a lower end (31) thereof, exclusively about a transverse axle (40);
- a rear chassis (29) comprising a foot carriage (30) which is articulated with respect to the leg (15) of the foot linkage (13) at a lower end (31) thereof, and at least one rear loose wheel (33) mounted freely in rotation on the foot carriage (30);
this bed (1) having a lowered position, in which the linkages (12, 13) are folded, and a raised position, in which the linkages (12, 13) are deployed and each roller (39) is in contact with the ground (2),
this bed (1) being **characterized in that**:
- the front chassis (36) comprises a head carriage (37) which is articulated with respect to the leg (15) of the head linkage (12) about a transverse pivot (38) and on which the roller (39) is mounted, and at least one front loose wheel (41) mounted rotatably on the head carriage (37) about a rolling axle (42) and a yaw axle (43), the head carriage (37) carrying a limit stop (50) designed to interact with the leg (15) of the head linkage (12),
- the bed (1) has a raised position in which the linkages (12, 13) are deployed to the end of their travel and in which, by interaction with the limit stop (50), the leg (15) of the head linkage (12) places the head carriage (37) in a tilted position in which the roller (39) is spaced apart from the ground (2) and in which the yaw axle (43) of the front wheel (41) is substantially perpendicular to the ground (2).

2. Bed (1) according to Claim 1, **characterized in that** the limit stop (50) extends opposite the leg (15) of the head linkage (12), and **in that**, in the raised position of the bed (1), the limit stop (50) is applied against the leg (15) of the head linkage (12).

3. Bed (1) according to Claim 1 or Claim 2, **characterized in that** the limit stop (50) is formed by a protruding tongue.

4. Bed (1) according to Claim 3, **characterized in that** the tongue (50) has a curved distal section (53).

5. Bed (1) according to one of Claims 1 to 4, **characterized in that** the head carriage (37) comprises a bracket (45), which extends transversely and on which the front wheel (41) is mounted.

6. Bed (1) according to Claim 3 or 4 in combination with Claim 5, **characterized in that** the tongue (50) protrudes from a front transverse edge (52) of the bracket (45).

7. Bed (1) according to one of the preceding claims, **characterized in that** the front chassis (36) comprises a pair of head carriages (37).

8. Bed (1) according to Claim 7, **characterized in that** the front chassis (36) comprises a shaft (44) connecting the head carriages (37).

9. Bed (1) according to Claim 8, **characterized in that** each roller (39) is mounted rotatably in a yoke (47) having an external flange (48) formed by a lateral wall (46) of the head carriage (37), and an internal flange (49) rigidly connected to the shaft (44) .

10. Bed (1) according to one of the preceding claims, **characterized in that** the roller (39) and the front wheel (41) extend on each side of the pivot (38) of the head carriage (37).
